# EUROPÄISCHE PATENTANMELDUNG

(11) **EP 1 072 723 A2**
(43) Veröffentlichungstag der Anmeldung: **31.01.2001**
(21) Anmeldenummer: 00111228.3
(22) Anmeldetag: 25.05.2000
(51) Int. Cl.: D21F 5/02, D21F 5/18

(54) **Beheizter Trockenzylinder**

(30) Priorität: 24.07.1999 DE 19934868
(71) Anmelder: Voith Paper Patent GmbH, 89522 Heidenheim (DE)
(72) Erfinder: Wolf, Robert, 89542 Herbrechtingen (DE); Oechsle, Markus, 73566 Bartholomae (DE); Mayer, Wolfgang, 89522 Heidenheim (DE); Mack, Thomas, 89567 Sontheim (DE); Mayer, Roland, 89522 Heidenheim (DE)

(57) **Zusammenfassung**

Die Erfindung betrifft einen beheizten Trockenzylinder (4) zur Trocknung einer ihn teilweise umschlingenden Faserstoffbahn (1), insbesondere einer Papier-, Karton- oder Tissuebahn in Maschinen zu Herstellung und/oder Veredelung derselben, wobei ein endlos umlaufendes Band (2) die Faserstoffbahn (1) gegen den Zylindermantel (3) des Trockenzylinders (4) drückt.

Davon ausgehend soll das Ablösen der Faserstoffbahn (1) bei gleichzeitiger Gewährleistung eines guten Trocknungsergebnisses erleichtert werden.

Erreicht wird dies dadurch, daß der Zylindermantel (3) im Kontaktbereich der Faserstoffbahn (1) luftdurchlässig ist und der Innenraum des Trockenzylinders (4) an eine Druckluftquelle (5) angeschlossen ist.

## Beschreibung

Die Erfindung betrifft einen beheizten Trockenzylinder zur Trocknung einer ihn teilweise umschlingenden Faserstoffbahn, insbesondere einer Papier-, Karton-oder Tissuebahn in Maschinen zur Herstellung und/oder Veredelung derselben, wobei ein endlos umlaufendes Band die Faserstoffbahn gegen den Zylindermantel des Trockenzylinders drückt.

Derartige Trockenzylinder sind seit langem bekannt, wobei die Trockenzylinder in ein oder mehreren Reihen angeordnet und die Faserstoffbahn meist mäanderförmig um diese geführt ist. Als stützendes Band kommen dabei oft ein oder mehrere Trockensiebe zur Anwendung.

Die im allgemeinen mit Dampf beheizten Trockenzylinder haben zur Gewährleistung eines hohen Wärmeübergangs an die Faserstoffbahn eine glatte Oberfläche. Diese glatte Oberfläche ist allerdings auch mit relativ großen Haftkräften bezüglich der Faserstoffbahn verbunden, was beim Wegführen der Faserstoffbahn nach der Umschlingung zu Problemen führt.

Nach dem Wegführen des Trockensiebes haftet die Faserstoffbahn noch eine, wenn auch kurze Strecke am Trockenzylinder. Erst wenn die Bahnspannung groß genug ist, löst sich die Faserstoffbahn vom Trockenzylinder und folgt wieder dem Trockensieb.

Dieses kann zum Abriß der Faserstoffbahn oder zumindest zur Streckung derselben mit der Gefahr von Faltenbildung führen. Verstärkt wird das Problem noch mit Zunahme der Maschinengeschwindigkeit.

Die Aufgabe der Erfindung ist es daher, einen beheizten Trockenzylinder zu entwickeln, der neben einer effizienten Trocknung auch ein leichtes Ablösen der Faserstoffbahn ermöglicht.

Erfindungsgemäß wurde die Aufgabe dadurch gelöst, daß der Zylindermantel im Kontaktbereich der Faserstoffbahn luftdurchlässig ist und der Innenraum des Trockenzylinders an eine Druckluftquelle angeschlossen ist. Hierdurch bildet sich zwischen dem Zylindermantel und der Faserstoffbahn ein Druckluftpolster, wobei sich ein Gleichgewicht zwischen dem Druck der Druckluft, die aus dem Trockenzylinder strömt und dem Anpreßdruck des Bandes sowie der Bahnspannung einstellt. Im Ergebnis wird das Wegführen der Faserstoffbahn sogar noch unterstützt, so daß die Faserstoffbahn dem Band unmittelbar folgen kann, ohne daß es zu einer Streckung der Faserstoffbahn kommt. Außerdem kann mittels der Druckluft die Wärme vom Trockenzylinder zur Faserstoffbahn übertragen werden.

Als Kontaktbereich wird dabei der Bereich des Zylindermantels angesehen, der während der Rotation des Trockenzylinders mit der Faserstoffbahn in Kontakt kommt. Um das Entweichen von Druckluft im nicht-umschlungenen Bereich des Trockenzylinders zu behindern, können innerhalb und/oder außerhalb des Zylindermantels feststehende Abdeckungen angeordnet werden.

Der Zylindermantel sollte vorzugsweise im gesamten Kontaktbereich der Faserstoffbahn perforiert sein. Zur Vergleichmäßigung des Druckluftpolsters ist es des weiteren von Vorteil, wenn der Zylindermantel zumindest im Kontaktbereich der Faserstoffbahn von einem luftdurchlässigen, möglichst glatten Zylinderband umschlungen ist, wobei das Zylinderband als Gewebeband, vorzugsweise mit metallischen Anteilen ausgeführt sein sollte.

Des weiteren sollte das Band in bekannter Weise als Trockensieb ausgebildet sein.

Zur Verbesserung der Trocknung ist es vorteilhaft, wenn die Druckluft vorzugsweise im Trockenzylinder erwärmt wird.

Wegen der fehlenden Kontaktfläche zwischen Trockenzylinder und Faserstoffbahn ist es außerdem von Vorteil, wenn der Zylindermantel des Trockenzylinders auf eine Temperatur von mehr als 200° C, vorzugsweise im Bereich von 200 bis 400 °C erwärmt wird, was erheblich über dem allgemein üblichen Werten liegt. Dies kann mit Infrarot-Strahlern, Gasbrennern und/oder Induktionsheizungen erfolgen. Im Ergebnis kommt es zu einer höheren Trocknungsleistung, ohne daß die Faserstoffbahn geschädigt wird sowie zur einer starken Erwärmung der Druckluft auf dem Weg durch den Zylindermantel. Bei diesen Temperaturen wird dem Druckluftpolster zusätzlich noch Wasserdampf aus der Faserstoffbahn zugeführt, was sich positiv auf die Trocknungsleistung auswirkt.

Um eine Hinterlüftung der Faserstoffbahn beim Wegführen erheblich zu erleichtern, andererseits aber auch eine gute Wärmeübertragung zur Faserstoffbahn bei stabiler Führung derselben zu gewährleisten, sollte der Druck der Druckluft so hoch gewählt werden, daß sich ein Druckluftpolster zwischen Zylindermantel und Faserstoffbahn mit einer Dicke von maximal 2 mm, vorzugsweise zwischen 0,5 und 1 mm bildet.

Wegen des hohen Wirkungsgrades sollten ein oder mehrere Trockenzylinder insbesondere im Anfangsbereich der Trockenpartie eingesetzt werden.

Nachfolgend soll die Erfindung an einem Ausführungsbeispiel näher erläutert werden. In der beigefügten Zeichnung zeigt die
Figur 1: einen schematischen Ausschnitt einer Trockengruppe und
Figur 2: einen Teilquerschnitt eines Trockenzylinders 4.

In der in Figur 1 gezeigten Trockengruppe wird die Faserstoffbahn 1 abwechselnd über beheizte Trockenzylinder 4 und Leitwalzen 10 geführt, wobei das Band 2 in Form eines Trockensiebes die Faserstoffbahn 1 führt und gegen die Trockenzylinder 4 drückt. Dabei ist der Zylindermantel 3 der Trockenzylinder 4 luftdurchlässig ausgeführt und der Innenraum der Trockenzylinder 4 mit einer Druckluftquelle 5 verbunden. Um das Entweichen von Druckluft im nicht-umschlungenen Bereich des Zylindermantels 3 zu behindern, sind in diesem Bereich innerhalb des Trockenzylinders 4 feststehende Abdeckungen 11 angeordnet.

Beheizt wird der metallische Zylindermantel 3 von außen angebrachten Induktionsheizungen 7, die im nicht-umschlungenen Bereich der Trockenzylinder 4 angeordnet sind. Dabei werden Temperaturen des Zylindermantels 3 von mehr als 200 °C angestrebt. Beim Durchgang der Druckluft kommt es bei diesen relativ hohen Temperaturen zu einer schnellen Erwärmung der Druckluft, was das Trocknungsergebnis verbessert. Der Druck der Druckluft ist dabei so groß, daß sich zwischen Zylindermantel 3 und Faserstoffbahn 1 ein Druckluftpolster 8 mit einer Dicke von 0,5 bis 1 mm einstellt. Dies geschieht in Abhängigkeit vom Anpreßdruck des Bandes 2 sowie der Bahnspannung der Faserstoffbahn 1 und erleichtert das Wegführen der Faserstoffbahn 1 vom Trockenzylinder 4 in ausreichender Weise.

Gemäß Figur 2 ist der eigentliche Zylindermantel 3 perforiert, d. h. mit Bohrungen 9 im Kontaktbereich mit der Faserstoffbahn 1 versehen. Zur Vergleichmäßigung des Druckluftpolsters 8 ist der Zylindermantel 3 im Kontaktbereich von einem luftdurchlässigen, möglichst glatten Zylinderband 6 in Form eines Metallsiebes umschlungenen. Dieses Metallsieb wird genauso wie der Zylindermantel 3 von der Induktionsheizung 7 erwärmt.

## Patentansprüche

1. Beheizter Trockenzylinder (4) zur Trocknung einer ihn teilweise umschlingenden Faserstoffbahn (1), insbesondere einer Papier-, Karton- oder Tissuebahn in Maschinen zu Herstellung und/oder Veredelung derselben, wobei eine endlos umlaufendes Band (2) die Faserstoffbahn (1) gegen den Zylindermantel (3) des Trockenzylinders (4) drückt, **dadurch gekennzeichnet, daß**
der Zylindermantel (3) im Kontaktbereich der Faserstoffbahn (1) luftdurchlässig und der Innenraum des Trockenzylinders (4) an eine Druckluftquelle (5) angeschlossen ist.

2. Beheizter Trockenzylinder (4) nach Anspruch 1, **dadurch gekennzeichnet, daß**
der Zylindermantel (3) vorzugsweise im gesamten Kontaktbereich der Faserstoffbahn (1) perforiert ist.

3. Beheizter Trockenzylinder (4) nach Anspruch 1 oder 2, **dadurch gekennzeichnet, daß**
der Zylindermantel (3) zumindest im Kontaktbereich der Faserstoffbahn (1) von einem luftdurchlässigen, möglichst glatten Zylinderband (6) umschlungen ist.

4. Beheizter Trockenzylinder (4) nach Anspruch 3, **dadurch gekennzeichnet, daß**
das Zylinderband (6) als Gewebeband ausgeführt ist.

5. Beheizter Trockenzylinder (4) nach einem der vorhergehenden Ansprüche, **dadurch gekennzeichnet, daß**
das Band (2) als Trockensieb ausgeführt ist.

6. Beheizter Trockenzylinder (4) nach einem der vorhergehenden Ansprüche, **dadurch gekennzeichnet, daß**
die Druckluft vorzugsweise im Trockenzylinder (4) erwärmt wird.

7. Beheizter Trockenzylinder (4) nach einem der vorhergehenden Ansprüche, **dadurch gekennzeichnet, daß**
der Zylindermantel (3) des Trockenzylinders (4) auf eine Temperatur von mehr als 200°C, vorzugsweise im Bereich von 200 bis 400 °C erwärmt wird.

8. Beheizter Trockenzylinder (4) nach Anspruch 7, **dadurch gekennzeichnet, daß**
die Beheizung mit Infrarot- Strahlern, Gasbrennern und/oder Induktionsheizungen (7) erfolgt.

9. Beheizter Trockenzylinder (4) nach einem der vorhergehenden Ansprüche, **dadurch gekennzeichnet, daß**
der Druck der Druckluft so hoch gewählt wird, daß sich ein Druckluftpolster (8) zwischen Zylindermantel (3) und Faserstoffbahn (1) mit einer Dicke von maximal 2 mm, vorzugsweise zwischen 0,5 und 1 mm bildet.

10. Beheizter Trockenzylinder (4) nach einem der vorhergehenden Ansprüche, **dadurch gekennzeichnet, daß**
ein oder mehrere Trockenzylinder (4) im Anfangsbereich einer Trockenpartie eingesetzt werden.
